# EUROPÄISCHE PATENTANMELDUNG

(11) **EP 0 826 396 A1**
(43) Veröffentlichungstag der Anmeldung: **04.03.1998**
(21) Anmeldenummer: 96810579.1
(22) Anmeldetag: 03.09.1996
(51) Int. Cl.: A63B 23/16, A63B 37/08

(54) **Verformbarer Ballon zum Kneten**

(71) Anmelder: Plamenig, Günther, 4125 Riehen (DE)
(72) Erfinder: Plamenig, Günther, 4125 Riehen (DE)

(57) **Zusammenfassung**

Knetballon zur Kombination mit Naturtonerde und einer elastischen, verformbarer Latexhülle umgeben, als Kinderspielzeug und Therapiewerkzeug für medizinische Zwecke im Heilungssektor.

## Beschreibung

Es wird Naturtonerde sowie ein Latexballon ( Luftballon ) für den wesentlichen Bestandteil bildenden Knetballon beschrieben.
Der Knetballon ist aus einem mindestens teilweise geschlossenem Hohlkörper mit elastischer Latexhülle umgeben, die aus einem Durchlassbereich der den Hohlkörber umgibt, besteht. Der Hohlkörper ist aus einem porenfreien Material, das vorzugsweise aus einem Latexluftballon besteht gebildet. Die vorzugsweise verformbare Latexhülle besteht aus einem flaschenhalsähnlichen Schaft und der Hülle ( Hohlkörber ) , sodass der Durchlassbereich extrem verformbar ist.
Der entsprechende Abstand zwischen der Lochwandung des Durchlassbereiches und des Hohlkörpers sind variabel.
Das Volumen des Inhaltes ( Naturtonerde ) bestimmt die Grösse der Latexhülle, die je nach Grösse dem Knetballons angepasst wird.
Die Naturtonerdezusammensetzung: Tonsubstanz,Quarz, Kalzium, Feldspat und Wasser ist variabel je nach Land, in dem sie hergestellt wird.
Der Inhalt des Knetballons ist aus 100% Naturtonerde und deshalb unbedenklich für die Weiterverarbeitung und Entsorgung.

## Patentansprüche

1. Knetballon zur Kombination mit Naturtonerde und einer elastischen, verformbarer Latexhülle umgeben, als Kinderspielzeug und Therapiewerkzeug für medizinische Zwecke im Heilungssektor.
